# EUROPÄISCHE PATENTSCHRIFT

(11) **EP 1 829 067 B1**
(45) Veröffentlichungstag und Bekanntmachung des Hinweises auf die Patenterteilung: **18.08.2010**
(21) Anmeldenummer: 05850482.0
(22) Anmeldetag: 22.12.2005
(51) Int. Cl.: H01H 1/00, H01H 3/00

(54) **VERFAHREN UND VORRICHTUNG ZUM SICHEREN BETRIEB EINES SCHALTGERÄTES**
METHOD AND DEVICE FOR SECURELY OPERATING A SWITCHING DEVICE
PROCEDE ET DISPOSITIF POUR ASSURER LA SECURITE DE FONCTIONNEMENT D'UN APPAREIL DE DISTRIBUTION

(30) Priorität: 23.12.2004 DE 102004062266
(43) Veröffentlichungstag der Anmeldung: 05.09.2007
(73) Patentinhaber: SIEMENS AKTIENGESELLSCHAFT, 80333 München (DE)
(72) Erfinder: POHL, Fritz, 91334 Hemhofen (DE); HARTINGER, Peter, 92439 Bodenwöhr (DE); NIEBLER, Ludwig, 93164 Laaber (DE); ZIMMERMANN, Norbert, 92237 Sulzbach-Rosenberg (DE)
(86) Internationale Anmeldenummer: PCT/EP2005/057076
(87) Internationale Veröffentlichungsnummer: WO 2006/069958

(56) Entgegenhaltungen:
- EP-A- 0 224 081
- EP-B- 0 832 496

## Beschreibung

Die vorliegende Erfindung betrifft ein Verfahren zum sicheren Betrieb eines Schaltgerätes gemäß dem Oberbegriff des Anspruchs 1 und 3 sowie eine entsprechende Vorrichtung gemäß dem Oberbegriff des Anspruchs 8 und 10.

Mit Schaltgeräten, insbesondere Niederspannungsschaltgeräten, lassen sich die Strombahnen zwischen einer elektrischen Versorgungseinrichtung und Verbrauchern und damit deren Betriebsströme schalten. Das heißt, indem vom Schaltgerät Strombahnen geöffnet und geschlossen werden, lassen sich die angeschlossenen Verbraucher sicher ein- und ausschalten.

Ein elektrisches Niederspannungsschaltgerät, wie beispielsweise ein Schütz, ein Leistungsschalter oder ein Kompaktstarter, weist zum Schalten der Strombahnen einen oder mehrere so genannte Hauptkontakte auf, die von einem oder auch mehreren Steuermagneten gesteuert werden können. Prinzipiell bestehen die Hauptkontakte dabei aus einer beweglichen Kontaktbrücke und festen Kontaktstücken, an die der Verbraucher und die Versorgungseinrichtung angeschlossen sind. Zum Schließen und Öffnen der Hauptkontakte wird ein entsprechendes Ein- oder Ausschaltsignal an die Steuermagnete gegeben, woraufhin diese mit ihrem Anker so auf die beweglichen Kontaktbrücken einwirken, dass die Kontaktbrücken eine Relativbewegung in Bezug auf die festen Kontaktstücke vollziehen und entweder die zu schaltende Strombahnen schließen oder öffnen.

Zur besseren Kontaktierung zwischen den Kontaktstücken und den Kontaktbrücken sind an Stellen, an denen beide aufeinander treffen, entsprechend ausgebildete Kontaktflächen vorgesehen. Diese Kontaktflächen bestehen aus Materialien, wie beispielsweise Silberlegierungen, die an diesen Stellen sowohl auf die Kontaktbrücke als auch die Kontaktstücke aufgebracht sind und eine bestimmte Dicke aufweisen.

Die Materialien der Kontaktflächen sind bei jedem der Schaltvorgänge einem Verschleiß unterworfen. Faktoren, die diesen Verschleiß beeinflussen können, sind:
■ zunehmender Kontaktabbrand oder Kontaktabrieb mit steigender Anzahl von Ein- und Ausschaltvorgängen,
■ zunehmende Verformungen,
■ zunehmende Kontaktkorrosion durch Lichtbogeneinwirkung oder
■ Umwelteinflüsse, wie beispielsweise Dämpfe oder Schwebstoffe usw.

Als Folge davon werden die Betriebsströme nicht mehr sicher geschaltet, was zu Stromunterbrechungen, Kontaktaufheizungen oder zu Kontaktverschweißungen führen kann.

So wird sich insbesondere mit zunehmendem Kontaktabbrand die Dicke der an den Kontaktflächen aufgebrachten Materialien verringern. Damit wird der Schaltweg zwischen den Kontaktflächen der Kontaktbrücke und der Kontaktstücke länger, was letztendlich die Kontaktkraft beim Schließen verringert. Als Folge davon werden mit zunehmender Anzahl von Schaltvorgängen die Kontakte nicht mehr richtig schließen. Durch die daraus resultierenden Stromunterbrechungen oder aber auch durch ein verstärktes Einschaltprellen kann es dann zu einer Kontaktaufheizung und damit zu einem zunehmenden Aufschmelzen des Kontaktmaterials kommen, was dann wiederum zu einem Verschweißen der Kontaktflächen der Hauptkontakte führen kann.

Ist ein Hauptkontakt des Schaltgerätes verschlissen oder sogar verschweißt, kann das Schaltgerät den Verbraucher nicht mehr sicher ausschalten. So wird gerade bei einem verschweißten Kontakt trotz des Ausschaltsignals zumindest die Strombahn mit dem verschweißten Hauptkontakt weiter strom- beziehungsweise spannungsführend bleiben, und damit der Verbraucher nicht vollständig von der Versorgungseinrichtung getrennt. Da somit der Verbraucher in einem nicht sicheren Zustand verbleibt, stellt das Schaltgerät eine potentielle Fehlerquelle dar.

Dadurch kann beispielsweise bei Kompaktstartern nach der IEC 60 947-6-2, bei denen ein zusätzlicher Schutzmechanismus auf die selben Hauptkontakte wirkt wie der Steuermagnet beim betriebsmäßigen Schalten, die Schutzfunktion blockiert werden.

Zum sicheren Betrieb von Schaltgeräten und damit zum Schutz des Verbrauchers und der elektrischen Anlage sind deshalb solche Fehlerquellen zu vermeiden.

Aus der europäischen Offenlegungsschrift EP 1 002 325 A1 ist ein relativ aufwändiges Verfahren zur Erkennung der elektrischen Restlebensdauer von Kontakten bekannt, bei dem durch vorhandene oder zusätzliche Mittel eine Kontaktverschweißung beim Ausschalten des Schaltgerätes erkannt wird. Durch eine ausgegebene Meldung und/oder durch Stilllegen des Schaltbetriebs, insbesondere nach Kurzschlussschaltungen, wird so die Gefahr schwerer elektrischer Fehler für Verbraucher und elektrische Anlagen beseitigt.

Aus der europäischen Offenlegungsschrift EP 0 832 496 A1 ist ein Verfahren bekannt, bei welchem die Kontaktverschweißung am Schaltgerät durch Überwachung des Schaltgeräteantriebs erfasst wird. Es wird ein in Reihe geschaltetes zweites Schaltgerät zur Unterbrechung des Stromkreises betätigt, wenn der Schaltgeräteantrieb beim Ausschaltvorgang nicht in seine reguläre Ausschaltposition gelangt ist.

Aufgabe der vorliegenden Erfindung ist es, solche potentiellen Fehlerquellen zu erkennen und entsprechend darauf zu reagieren.

Diese Aufgabe wird gelöst durch das Verfahren mit den Merkmalen des Anspruchs 1 und 3 sowie durch die Vorrichtung mit den Merkmalen des Anspruchs 8 und 10. In den Ansprüchen 15 und 16 ist ein geeignetes Schaltgerät angegeben. In den Unteransprüchen 2, 4 bis 7, 9, 11 bis 14 sowie 17 sind vorteilhafte Weiterentwicklungen des Verfahrens bzw. der Vorrichtungen enthalten.

Die vorliegende Erfindung ermöglicht mit geringem Aufwand einen verschweißten Kontakt beim Ein- und Ausschalten des Schaltgerätes zu erkennen und anschließend den verschweißten Kontakt aufzubrechen.

Die Erfindung betrifft ein Verfahren und eine Vorrichtung zum sicheren Betrieb eines Schaltgerätes mit zumindest einem ein- und ausschaltbaren Hauptkontakt, welcher Kontaktstücke und eine bewegliche Kontaktbrücke aufweist. Das Schaltgerät weist zumindest einen Steuermagneten mit einem beweglichen Anker auf, wobei der Anker beim Ein- und Ausschalten so auf die Kontaktbrücke wirkt, dass der entsprechende Hauptkontakt geschlossen und geöffnet werden kann. Es ist ein Schaltkontakt vorgesehen, der einen EIN- und AUS-Zustand entsprechend einer Schließ- und Öffnungsposition des Ankers aufweist.

Erfindungsgemäß wird in einem ersten Schritt ein elektrisches Ansteuersignal zur Auslösung eines Kontaktaufbrechmittels beim Ein- und/oder Ausschalten des Steuermagneten erzeugt, wobei das Ansteuersignal so ausgegeben wird, dass dieses beim ordnungsgemäßen Betrieb des Schaltgerätes außerhalb des EIN-Zustandes des Schaltkontakts liegt. In einem zweiten Schritt wird im fehlerhaften Fall, insbesondere im Fall zumindest eines verschweißten Hauptkontakts des Schaltgerätes, das Kontaktaufbrechmittel ausgelöst, wenn der Schaltkontakt beim Ein- oder Ausschalten des Steuermagneten im EIN-Zustand verbleibt bzw. verblieben ist, indem der Schaltkontakt das Ansteuersignal zur Auslösung des Kontaktaufbrechmittels durchschaltet.

Alternativ wird gemäß der Erfindung in einem ersten Schritt ein elektrischer Ansteuerimpuls zum möglichen Auslösen eines Kontaktaufbrechmittels beim Ein- und/oder Ausschalten des Steuermagneten erzeugt, wobei die jeweilige Zeitdauer des Ansteuerimpulses so bemessen ist, dass sich dieser beim ordnungsgemäßen Betrieb des Schaltgerätes zeitlich innerhalb des AUS-Zustandes des Schaltkontakts befindet. In einem zweiten Schritt wird das Kontaktaufbrechmittel ausgelöst, indem der Schaltkontakt den Ansteuerimpuls zur Auslösung des Kontaktaufbrechmittels durchschaltet, wenn der Schaltkontakt beim Ein- oder Ausschalten des Steuermagneten im EIN-Zustand verbleibt bzw. verblieben ist.

Der Kern der Erfindung liegt in der Erzeugung geeigneter elektrischer Signale, welche die Auslösung eines Kontaktaufbrechmittels freigeben.

Der besondere Vorteil der Erfindung ist, dass das Schaltgerät bei jeder Schaltbetätigung hinsichtlich des Vorliegens zumindest eines verschweißten Hauptkontakts überprüft werden kann. Im Fehlerfall kann durch Auslösen eines Kontaktaktaufbrechmittels der zumindest einen verschweißten Hauptkontakt aufgebrochen werden. Zusätzlich oder alternativ können entsprechende Warnsignale erzeugt werden, die den nicht sicheren Betrieb des Schaltgerätes anzeigen.

Somit ist mit dem erfindungsgemäßen Verfahren und der erfindungsgemäßen Vorrichtung der sichere Betrieb eines mehrpoligen Schaltgerätes, wie zum Beispiel eines Schützes, eines Leistungsschalters oder eines Kompaktabzweigs und insbesondere der sichere Betrieb eines dreipoligen Schaltgerätes gewährleistet.

Im Besonderen wird der elektrische Ansteuerimpuls beim Ausschalten des Schaltgerätes um einen vorgegebenen Wert verzögert. Diese Verzögerung kann z.B. mittels eines rückfallverzögerten Öffnerkontakts erzeugt werden.

Alternativ kann der elektrische Ansteuerimpuls auch mittels eines elektronischen Schaltkreises erzeugt werden. Hierzu können zur Erzeugung der Zeitdauer des elektrischen Ansteuerimpulses und ggf. zur zeitlichen Verzögerung zumindest ein Impulserzeuger, wie z.B. eine monostabile Kippstufe bzw. ein sogenanntes Monoflop, und ein Zeitverzögerungsglied vorgesehen sein.

Darüber hinaus kann der weitere Betrieb des Schaltgerätes unterbrochen werden, wenn das Kontaktaufbrechmittel ausgelöst worden ist. Die Sperrung des betriebsmäßigen Schaltens kann durch ein Display, durch ein mechanisches Anzeige- und Rücksetzglied, durch einen Meldekontakt oder über einen Datenbus angezeigt und/oder weiterverarbeitet werden.

Weitere vorteilhafte Ausführungen und bevorzugte Weiterbildungen der Erfindung sind den Unteransprüchen zu entnehmen.

Die Erfindung sowie vorteilhafte Ausführungen derselben werden im Weiteren anhand der nachfolgenden Figuren näher beschrieben. Es zeigen:
- FIG 1: ein vereinfachtes Flussdiagramm des erfindungsgemä- ßen Verfahrens,
- FIG 2: eine erste Ausführungsform der erfindungsgemäßen Vorrichtung,
- FIG 3: eine zweite Ausführungsform der erfindungsgemäßen Vorrichtung,
- FIG 4: ein Zeitdiagramm, welches den zeitlichen Verlauf des erzeugten Ansteuerimpulses beim Einschalten des Schaltgerätes im ordnungsgemäßen und im fehlerhaf- ten Betrieb zeigt und
- FIG 5: ein Zeitdiagramm, welches den zeitlichen Verlauf des erzeugten Ansteuerimpulses beim Ausschalten des Schaltgerätes im ordnungsgemäßen und im fehlerhaf- ten Betrieb zeigt.

Wie in FIG 1 dargestellt werden bei dem erfindungsgemäßen Verfahren im Wesentlichen die beiden folgenden Schritte durchgeführt:
- Schritt a): Erzeugen eines elektrischen Ansteuersignals zur Auslösung eines Kontaktaufbrechmittels beim Ein- und/oder Ausschalten des Steuermagneten, wobei das Ansteuersignal so ausgegeben wird, dass die- ses beim ordnungsgemäßen Betrieb des Schaltgerä- tes außerhalb des EIN-Zustandes des Schaltkon- takts liegt, und
- Schritt b): Auslösen des Kontaktaufbrechmittels im fehlerhaf- ten Betrieb des Schaltmittels, wenn der Schalt- kontakt beim Ein- oder Ausschalten des Steuermag- neten im EIN-Zustand verbleibt bzw, verblieben ist, indem der Schaltkontakt das Ansteuersignal zur Auslösung des Kontaktaufbrechmittels durch- schaltet.

Bei dem alternativen erfindungsgemäßen Verfahren werden im Wesentlichen die beiden folgenden Schritte durchgeführt:
- Schritt a): Erzeugen eines elektrischen Ansteuerimpulses zum möglichen Auslösen eines Kontaktaufbrechmittels beim Ein- und/oder Ausschalten des Steuermagneten, wobei die jeweilige Zeitdauer des Ansteuerimpulses so bemessen ist, dass sich dieser beim ordnungsge- mäßen Betrieb des Schaltgerätes zeitlich innerhalb des AUS-Zustandes des Schaltkontakts befindet, und
- Schritt b): Auslösen des Kontaktaufbrechmittels, indem der Schaltkontakt den Ansteuerimpuls durchschaltet, wenn der Schaltkontakt beim Ein- oder Ausschalten des Steuermagneten im EIN-Zustand verbleibt bzw. verblieben ist.

Dadurch wird sichergestellt, dass am Lebensdauerende des Schaltgerätes, das heißt dann, wenn die Kontaktmaterialien der Kontaktflächen insbesondere soweit abgetragen sind, dass zumindest ein Hauptkontakt verschweißt ist, dieser verschweißte Kontakt aufgebrochen werden kann, so dass ein sicherer Betrieb des Schaltgerätes gewährleistet ist.

Das erfindungsgemäße Verfahren kommt bei Schaltgeräten zur Anwendung, deren betriebsmäßiges Schalten durch ansteuerbare Antriebe bewerkstelligt wird, wie fernbetätigte Schalter, Schütze oder Schalterschütze.

Durch die Auslösung wird ein Kraftspeicher, wie z.B. ein Schaltschloss, entriegelt, wodurch die verschweißten Kontakte aufgebrochen werden. Des Weiteren kann ein elektrisch betriebenes Kraftelement vorhanden sein, um die Kontaktverschweißung aufzubrechen. Um im Fall einer massiven, vom Schaltschloss nicht aufbrechbaren Kontaktverschweißung den Stromfluss zum Verbraucher abzuschalten, kann das Schaltschloss eine weitere Kontaktöffnungsmechanik betätigen, die ein voneinander unabhängiges Öffnen der Schaltkontakte erlaubt. Dadurch werden die nicht verschweißten Kontakte vom Schaltschloss geöffnet und der Stromfluss unterbrochen.

Die Impulsverzögerung und der Ansteuerimpuls können in bekannter Weise mit mechanischen, elektromechanischen oder elektronischen Mitteln realisiert werden, und die benötigte elektrische Energie durch einen elektrischen Energiespeicher, wie z.B. durch einen Kondensator oder eine Spule, bereitgestellt werden. Zur elektrischen Aufladung des Energiespeichers kann die Steuerspannung des Schalterschützes verwendet werden.

Nachfolgend soll die erfindungsgemäße Vorrichtung beispielhaft anhand zweier Ausführungsbeispiele näher beschrieben werden.

FIG 2 zeigt beispielhaft eine erste Ausführungsform der erfindungsgemäßen Vorrichtung 1. Die Vorrichtung 1 wird über zwei im linken Teil der FIG 2 dargestellte Klemmen elektrisch mit einer Schaltspannung Us versorgt. Die Schaltspannung Us wird üblicherweise bei einem Einschaltbefehl des Steuergerätes an einen Steuermagneten bzw. an einen elektromagnetischen Antrieb des Schaltgerätes geschaltet. Durch Anlegen der Schaltspannung wird eine Erregerspule des Steuermagneten mit Strom versorgt, so dass ein Anker des Steuermagneten die Hauptkontakte des Schaltgerätes zum Öffnen und Schließen betätigen kann. Parallel zur Schaltspannung Us ist eine Kapazität 2 in Form eines Kondensators zur Energiespeicherung eingezeichnet. Diese Energie steht insbesondere beim Ausschalten des Schaltgerätes, d.h. nach Wegnahme der Schaltspannung Us, zur Auslösung eines Kontaktaufbrechmittels 6 zur Verfügung.

Im Beispiel der FIG 2 ist eine Auslöseeinheit 5 dargestellt, welche in einer mechanischen Wirkverbindung mit einem Schaltschloss 6 als Kontaktaufbrechmittel zum Aufbrechen eines verschweißten Hauptkontakts steht. Die Auslöseinheit 5 benötigt zum Auslösen des Schaltschlosses 6 einen elektrischen Strom iA, der für eine gewisse Mindestzeit an der Auslöseeinheit 5 anliegen muss. Im Beispiel der FIG 2 ist dies nur dann möglich, wenn die beiden, in Reihe zur Auslöseeinheit 5 geschalteten Schaltkontakte 3 und 4 geschlossen sind. Bei dem elektrischen Kontakt 3 handelt es sich um einen Öffner-Kontakt; bei dem elektrischen Kontakt 4 um einen Schließer-Kontakt. Der Schließerkontakt 4 entspricht im Wesentlichen in seinem EIN- und AUS-Zustand der Schließ- und Öffnungsposition des Ankers. Der Öffnerkontakt 3 kann z.B. ein rückfallverzögerter Relaiskontakt sein, wobei die Spule des Relaiskontakts vorzugsweise mit der gepufferten Schaltspannung Us verbunden ist.

Beim Einschalten des elektromagnetischen Antriebs bzw. des Steuermagneten des Schaltgerätes bewegt sich der Anker im Falle von nichtverschweißten Kontakten nach Erhöhung der Magnetkraft über den Wert der Kraftdifferenz aus Federöffnungskraft des Ankers und Kontaktlast der Bewegkontakte in Schließrichtung. Nach einigen Millimetern Schließweg, wie z.B. von 4 mm, treffen die über mechanische Betätigungsglieder an den Anker gekoppelten Bewegkontakte auf die Festkontakte des Schaltgerätes. Mit der weiteren Schließbewegung des Ankers wird an den Schaltkontakten der zur sicheren Kontaktkraft notwendige Durchdruck aufgebaut. Der gesamte Ankerweg vom Ankerbewegungsbeginn bis zur Einschaltstellung kann z.B. 6 mm betragen. Bei der beschleunigten Schließbewegung des Ankers aus der Ausschaltstellung in die Einschaltstellung wird bei Schaltgeräten, wie z.B. bei Schützen, eine typische Schließzeit von 10 bis 30 Millisekunden bei einer Schließgeschwindigkeit zwischen 0,5 und 2 m/s erreicht. Dabei entfällt der Hauptteil der Schließzeit auf den Weg von der Ausschaltstellung der Bewegkontakte bis zu ihrer Kontaktberührung mit den Festkontakten. Mit der Bewegung des Ankers wird die Betätigung des elektrischen Kontakts 4 verknüpft, welcher in der Ankeröffnungsstellung geöffnet ist und während der Ankerschließbewegung bei einer bestimmten Ankerposition geschlossen wird. Diese Ankerposition ist so bestimmt, dass bei einer Kontaktverschweißung und ausgeschaltetem Steuermagneten dieser Kontakt 4 mit Sicherheit geschlossen ist.

Gemäß der Erfindung wird nun ein elektrisches Ansteuersignal zur Auslösung des Kontaktaufbrechmittels 6 ausgegeben. Dies wird dadurch erreicht, dass mit oder kurz nach dem Vorliegen des Einschaltkommandos, d.h. mit Anliegen der Schaltspannung Us, der elektrische Öffnerkontakt 3 geöffnet wird, bevor der elektrische Schließerkontakt 4 bei Erreichen der Schaltposition des Ankers im Bereich des Kontaktberührungspunktes sich im ordnungsgemäßen Schaltbetrieb schließt.

Beim Ausschalten des Steuermagneten erfolgt vor Beginn der Ankeröffnungsbewegung zuerst ein Abbau des magnetischen Feldes, bis die magnetische Ankerschließkraft schwächer ist als die Ankeröffnungskraft. Nach wenigen Millimetern Öffnungsweg trifft der Anker bzw. die mit ihm kraftschlüssig verbundenen Kontaktschieber im Falle von nichtverschweißten Hauptkontakten auf die Bewegkontakte des Schaltgerätes und öffnet diese. Der mit der Ankerbewegung betätigte Schließerkontakt 4 öffnet seinen Kontakt an der vorgegebenen Position des Ankers und bleibt bei der weiteren Ankeröffnungsbewegung im Ausschaltzustand. Die Zeitdauer vom Ausschaltkommando des Schaltergerätes bis zum sicheren Ausschalten des Schließerkontaktes 4 bestimmt die Mindestdauer für die vorgegebene Verzögerungszeit des Ansteuersignals zur Ansteuerung der Auslöseeinheit 5. Bei fehlerfreiem Schaltbetrieb wird also vor oder zum Ende der Verzögerungszeit das Ansteuersignal beim Ausschalten durch den Schließerkontakt 4 deaktiviert und bis zum nächsten Einschaltkommando aufrechterhalten. Beim Ausschalten des Schaltgerätes, d.h. bei Wegnahme der Schaltspannung Us, fällt der Öffnerkontakt 3 mit der vorgegebenen Verzögerungszeit, wie z.B. von 100 ms, zurück, nachdem sich der Schließerkontakt 4 im ordnungsgemäßen Schaltbetrieb bereits wieder geöffnet hat. Durch die wechselseitige AUS-Position der Schaltkontakte 3 und 4 ist im ordnungsgemäßen Schaltbetrieb kein Stromfluss iA zur Auslöseeinheit 5 zum Auslösen des Kontaktaufbrechmittels 6 möglich.

Erfindungsgemäß wird im fehlerhaften Betrieb des Schaltmittels nun das Kontaktaufbrechmittel 6 ausgelöst, wenn der Schaltkontakt 4 beim Ein- oder Ausschalten des Steuermagneten im EIN-Zustand verbleibt bzw. verblieben ist. Dieser schaltet dann das Ansteuersignal zur Auslösung des Kontaktaufbrechmittels 6 durch, indem die Auslöseeinheit 5 mit Strom iA versorgt wird. Das Ansteuersignal kann dabei als Freigabesignal betrachtet werden, welches beim Einschalten und im Falle eines bereits schon geschlossenen Öffnerkontakt 3 in Form der Schaltspannung Us und welches beim Ausschalten und nach dem "Geschlossenbleiben" des Öffnerkontakts 3 in Form der gepufferten Schaltspannung Us an der Auslöseeinheit 5 anliegt.

Es wird also eine Kontaktverschweißung beim Ausschalten des Schaltergerätes sicher erkannt und das Schaltschloss 6 durch die Auslöseeinheit 5 entklinkt. Mit dem Aufbrechen der Kontaktverschweißung wird der Stromkreis zum Verbraucher getrennt und es wird das Schaltgerät gegen weiteres betriebsmäßiges Schalten gesperrt.

Eine Wiederinbetriebnahme des Schaltergerätes ist nur nach Aufbrechen der Kontaktverschweißung oder nach Einbau neuer Kontakte möglich. Ein Stromfluss über die Schaltkontakte kommt daher nicht mehr zustande. Mit einigen derartigen Einschaltversuchen wird vom Schaltschloss eine gleiche Zahl zusätzlicher Aufbrechversuche am verschweißten Kontakt ausgeführt, durch die im Regelfall Kontaktverschweißungen mittlerer Stärke beseitigt werden können.

Der Schließerkontakt 4 schaltet den Erregerkreis der Auslöseeinheit ein oder aus und kann auch elektronisch ausgeführt und sensorgesteuert schaltbar sein. Der Schließerkontakt 4 kann z.B. ein Reed-Relais sein, welches von einem am Anker angebrachten Dauermagneten zum Schließen und Öffnen gebracht wird. Der Schließerkontakt 4 kann auch als zwangsgeführtes mechanisches Schaltelement sein, welches vom Anker oder von einer an diesem angekoppelten mechanischen Komponente betätigt wird. Mit einer mechanischen, einer elektromechanischen oder einer elektronischen Schaltung wird für die Auslöseeinheit 5 ein zeitlich verzögertes Ansteuersignal aus dem Ausschaltbefehl des Steuermagneten abgeleitet, welches durch den elektrischen Energiespeicher gespeist ist und das im Fall einer Kontaktverschweißung die Auslöseinheit 5 betätigt und das Schaltschloss 6 des Schaltergerätes entklinkt. Dies ist in der nachfolgenden FIG 3 im Detail beschrieben.

FIG 3 zeigt eine beispielhafte zweite Ausführungsform der erfindungsgemäßen Vorrichtung 1. Die Funktion des Schaltkontakts 3 wird nun durch eine elektronische Schaltung bzw. durch eine Steuerelektronik 8 ausgeführt, welche geeignete Ansteuerimpulse PL in einem Summensignal S am Ausgang der Schaltung 8 bereitstellt. Das Summensignal S wird im Beispiel der FIG 3 mittels eines ODER-Elements 13 generiert, welches die beiden einzelnen Signale P und V zusammenführt.

Das Signal P wird mittels einer monostabilen Kippstufe 10 bzw. eines Monoflops 10 als Impulserzeuger erzeugt, welche bzw. welches auf ein positiv-flankengetriggertes Eingangssignal reagiert. Im vorliegenden Fall ist das Eingangssignal die Schaltspannung Us. Dies bedeutet, dass beim Einschalten des Schaltgeräts das Monoflop 10 einen Rechteckimpuls mit einer vorgegebenen Zeitdauer TP erzeugt, der dann als Ansteuerimpuls PL im Summensignal S anliegt. Die Zeitdauer TP ist so bemessen, dass der Ansteuerimpuls PL bereits "vorbei" ist, bevor sich im ordnungsgemäßen Schaltbetrieb der Schließerkontakt 4 schließt. Andererseits muss der Ansteuerimpuls TP für eine Mindestzeit anliegen, so dass die nachgeschaltete Auslöseeinheit 5 noch auslösen kann. Der Auslösemechanismus kann z.B. elektromagnetisch, pyrotechnisch oder motorisch ausgebildet sein. Die Zeitdauer TP liegt z.B. in einem Bereich von wenigen Millisekunden.

Das Signal V wird mittels eines Zeitverzögerungsglieds 12 um eine Zeitdauer TV von wenigen Millisekunden gegenüber einem Signal N verzögert. Das Signal N wird dabei mittels einer weiteren monostabilen Kippstufe 11 bzw. eines weiteren Monoflops 11 erzeugt, welche bzw. welches auf ein negativ-flankengetriggertes Eingangssignal reagiert. Im vorliegenden Fall ist das Eingangssignal wiederum die Schaltspannung Us. Dies bedeutet, dass beim Ausschalten des Schaltgerätes bzw. bei Wegfall der Schaltspannung Us das Monoflop 11 einen Rechteckimpuls mit einer vorgegebenen Zeitdauer TN erzeugt, der dann als Ansteuerimpuls PL, verzögert um die Zeitdauer TV, im Summensignal S anliegt. Die Zeitdauer TN ist so bemessen, dass der Ansteuerimpuls PL lang genug ist, um die Auslöseinheit 5 noch zum Auslösen zu bringen und um eine solche Zeitdauer TV verzögert ist, so dass sich im ordnungsgemäßen Schaltbetrieb der Schließerkontakt 4 wieder geschlossen hat. Die Zeitdauer TP liegt somit in einem Bereich von wenigen Millisekunden.

Im linken Teil der Überwachungsvorrichtung 1 ist eine parallel zu den Klemmen liegende Reihenschaltung aus einer Diode 7 und einem Speicherkondensator 2 dargestellt. Die Diode 7 dient der Entkopplung der am Kondensator 2 anliegenden Spannung von der Schaltspannung Us, so dass auch bei Wegnahme der Schaltspannung Us die elektronische Schaltung 8 mit Strom zur Erzeugung der Ansteuerimpulse PL versorgen kann.

Die FIG 4 zeigt ein Zeitdiagramm, welches den zeitlichen Verlauf des erzeugten Ansteuerimpulses PL beim Einschalten des Schaltgerätes darstellt. FIG 5 zeigt das gleiche Zeitdiagramm beim Ausschalten des Schaltgerätes. Im jeweils linken Teil der FIG 4 und FIG 5 ist das Schaltverhalten des Schaltgerätes im ordnungsgemäßen Betrieb und im rechten Teil der FIG 4 und FIG 5 im fehlerhaften Betrieb, d.h. insbesondere bei zumindest einem verschweißten Hauptkontakt, dargestellt.

FIG 4 zeigt den jeweils beim Einschalten des Schaltgerätes den im Wesentlichen aus der Schaltspannung Us ohne Verzögerung erzeugten Ansteuerimpuls PL mit der Pulsweite TP. Wie die FIG 4 weiterhin zeigt, liegt dieser Ansteuerimpuls PL im ordnungsgemäßen Schaltbetrieb zeitlich vor der Schaltflanke des sich schließenden Schaltkontakts 4. Dies zeigt der zeitliche Verlauf des Ankersteuersignals A, welches auf den Schaltkontakt 4 wirkt. Dagegen zeigt der rechte Teil der FIG 4 den Fall einer Verschweißung, bei dem der Schaltkontakt 4 sich nicht mehr geöffnet hat. In diesem Fall ist mit Ausgabe des Ansteuerimpulses PL ein Stromfluss iA zur Auslösung der Auslöseeinheit 5 möglich.

FIG 5 zeigt den jeweils beim Ausschalten des Schaltgerätes um eine Zeitdauer TV aus der gepufferten Schaltspannung Us erzeugten Ansteuerimpuls PL mit der Impulsbreite TN. Wie die FIG 5 weiterhin zeigt, liegt dieser Ansteuerimpuls PL im ordnungsgemäßen Schaltbetrieb zeitlich nach der Schaltflanke des sich öffnenden Schaltkontakts 4. Dies zeigt der zeitliche Verlauf des Ankersteuersignals A, welches auf den Schaltkontakt 4 wirkt. Dagegen zeigt der rechte Teil der FIG 5 den Fall einer Verschweißung, bei dem der Schaltkontakt 4 sich nicht mehr geöffnet hat. In diesem Fall ist mit Ausgabe des Ansteuerimpulses PL ein Stromfluss iA zur Auslösung der Auslöseeinheit 5 möglich.

## Patentansprüche

1. Verfahren zum sicheren Betrieb eines Schaltgerätes mit zumindest einem ein- und ausschaltbaren Hauptkontakt, welcher Kontaktstücke und eine bewegliche Kontaktbrücke aufweist, und mit zumindest einem Steuermagneten mit einem beweglichen Anker, welcher beim Ein- und Ausschalten so auf die Kontaktbrücke wirkt, dass der entsprechende Hauptkontakt geschlossen und geöffnet wird, und wobei ein Schaltkontakt (4) vorgesehen ist, der einen EIN- und AUS-Zustand entsprechend einer Schließ- und Öffnungsposition des Ankers aufweist,
**gekennzeichnet durch** folgende Schritte:
a) Erzeugen eines elektrischen Ansteuersignals zur Auslösung eines Kontaktaufbrechmittels (6) beim Ein- und/oder Ausschalten des Steuermagneten, wobei das Ansteuersignal so ausgegeben wird, dass dieses beim ordnungsgemäßen Betrieb des Schaltgerätes außerhalb des EIN-Zustandes des Schaltkontakts (4) liegt, und
b) Auslösen des Kontaktaufbrechmittels (6) im fehlerhaften Betrieb des Schaltmittels, wenn der Schaltkontakt (4) beim Ein- oder Ausschalten des Steuermagneten im EIN-Zustand verbleibt bzw. verblieben ist, indem der Schaltkontakt (4) das Ansteuersignal zur Auslösung des Kontaktaufbrechmittels (6) durchschaltet.

2. Verfahren nach Anspruch 1, **dadurch gekennzeichnet, dass** das elektrische Ansteuersignal mittels eines rückfallverzögerten Öffnerkontakts (3) erzeugt wird.

3. Verfahren zum sicheren Betrieb eines Schaltgerätes mit zumindest einem ein- und ausschaltbaren Hauptkontakt, welcher Kontaktstücke und eine bewegliche Kontaktbrücke aufweist, und mit zumindest einem Steuermagneten mit einem beweglichen Anker, welcher beim Ein- und Ausschalten so auf die Kontaktbrücke wirkt, dass der entsprechende Hauptkontakt geschlossen und geöffnet wird, und wobei ein Schaltkontakt (4) vorgesehen ist, der einen EIN- und AUS-Zustand entsprechend einer Schließ- und Öffnungsposition des Ankers aufweist,
**gekennzeichnet durch** folgende Schritte:
a) Erzeugen eines elektrischen Ansteuerimpulses (PL) zum möglichen Auslösen eines Kontaktaufbrechmittels (6) beim Ein- und/oder Ausschalten des Steuermagneten, wobei die jeweilige Zeitdauer (TP,TN) des Ansteuerimpulses (PL) so bemessen ist, dass sich dieser beim ordnungsgemäßen Betrieb des Schaltgerätes zeitlich innerhalb des AUS-Zustandes des Schaltkontakts (4) befindet, und
b) Auslösen des Kontaktaufbrechmittels (6), indem der Schaltkontakt (4) den Ansteuerimpuls (PL) durchschaltet, wenn der Schaltkontakt (4) beim Ein- oder Ausschalten des Steuermagneten im EIN-Zustand verbleibt bzw. verblieben ist.

4. Verfahren nach Anspruch 3, **dadurch gekennzeichnet, dass** der elektrische Ansteuerimpuls (PL) beim Ausschalten des Schaltgerätes um einen vorgegebenen Wert (TV) verzögert wird.

5. Verfahren nach einem der vorangegangenen Ansprüche, **dadurch gekennzeichnet, dass** das elektrische Ansteuersignal bzw. der elektrische Ansteuerimpuls (PL) mittels eines elektronischen Schaltkreises (8) erzeugt wird.

6. Verfahren nach Anspruch 5, **dadurch gekennzeichnet, dass** hierzu im elektronischen Schaltkreis (8) zumindest eine monostabile Kippstufe (10, 11) und ein Zeitverzögerungsglied (12) vorgesehen sind.

7. Verfahren nach einem der vorangegangenen Ansprüche, **dadurch gekennzeichnet, dass** der weitere Betrieb des Schaltgerätes unterbrochen wird, wenn das Kontaktaufbrechmittel (6) ausgelöst worden ist.

8. Vorrichtung zum sicheren Betrieb eines Schaltgerätes mit zumindest einem ein- und ausschaltbaren Hauptkontakt, welcher Kontaktstücke und eine bewegliche Kontaktbrücke aufweist, mit zumindest einem Steuermagneten, der einen beweglichen Anker aufweist, wobei der Anker beim Ein- und Ausschalten so auf die Kontaktbrücke wirkt, dass der entsprechende Hauptkontakt schließ- und öffenbar ist, und mit einem Schaltkontakt (4), der einen EIN- und AUS-Zustand entsprechend einer Schließ- und Öffnungsposition des Ankers aufweist,
**dadurch gekennzeichnet,**
a) **dass** Mittel zum Erzeugen eines elektrischen Ansteuersignals zur Auslösung eines Kontaktaufbrechmittels (6) beim Ein- und/oder Ausschalten des Steuermagneten vorgesehen sind, wobei das Ansteuersignal so ausgegeben wird, dass dieses beim ordnungsgemäßen Betrieb des Schaltgerätes außerhalb des EIN-Zustandes des Schaltkontakts (4) liegt, und
b) das Mittel zum Auslösen des Kontaktaufbrechmittels (6) im fehlerhaften Betrieb des Schaltmittels vorgesehen sind, wenn der Schaltkontakt (4) beim Ein- oder Ausschalten des Steuermagneten im EIN-Zustand verbleibt bzw. verblieben ist, indem der Schaltkontakt (4) das Ansteuersignal zur Auslösung des Kontaktaufbrechmittels (6) durchschaltet.

9. Vorrichtung nach Anspruch 8, **dadurch gekenn zeichnet, dass** das elektrische Ansteuersignal mittels eines rückfallverzögerten Öffnerkontakts (3) erzeugbar ist.

10. Vorrichtung zum sicheren Betrieb eines Schaltgerätes mit zumindest einem ein- und ausschaltbaren Hauptkontakt, welcher Kontaktstücke und eine bewegliche Kontaktbrücke aufweist, mit zumindest einem Steuermagneten, der einen beweglichen Anker aufweist, wobei der Anker beim Ein- und Ausschalten so auf die Kontaktbrücke wirkt, dass der entsprechende Hauptkontakt schließ- und öffenbar ist, und mit einem Schaltkontakt (4), der einen EIN- und AUS-Zustand entsprechend einer Schließ- und Öffnungsposition des Ankers aufweist,
**dadurch gekennzeichnet,**
a) **dass** Mittel zum Erzeugen eines elektrischen Ansteuerimpulses (PL) zum möglichen Auslösen eines Kontaktaufbrechmittels (6) beim Ein- und/oder Ausschalten des Steuermagneten vorgesehen sind, wobei die jeweilige Zeitdauer (TP, TN) des Ansteuerimpulses (PL) so bemessen ist, dass sich dieser beim ordnungsgemäßen Betrieb des Schaltgerätes noch zeitlich innerhalb des AUS-Zustandes des Schaltkontakts (4) befindet, und
b) **dass** Mittel zum Auslösen des Kontaktaufbrechmittels (6) vorgesehen sind, indem der Schaltkontakt (4) den Ansteuerimpuls (PL) durchschaltet, wenn der Schaltkontakt (4) beim Ein- oder Ausschalten des Steuermagneten im EIN-Zustand verbleibt bzw. verblieben ist.

11. Vorrichtung nach Anspruch 10, **dadurch gekennzeichnet, dass** der elektrische Ansteuerimpuls (PL) beim Ausschalten des Schaltgerätes um einen vorgegebenen Wert (TV) verzögerbar ist.

12. Vorrichtung nach einem der Ansprüche 8 bis 11, **dadurch gekennzeichnet, dass** das elektrische Ansteuersignal bzw. der elektrische Ansteuerimpuls (PL) mittels eines elektronischen Schaltkreises (8) erzeugbar ist.

13. Vorrichtung nach Anspruch 12, **dadurch gekennzeichnet, dass** hierzu im elektronischen Schaltkreis (8) zumindest eine monostabile Kippstufe (10, 11) und ein Zeitverzögerungsglied (12) vorgesehen sind.

14. Vorrichtung nach einem der Ansprüche 8 bis 13, **dadurch gekennzeichnet, dass** der weitere Betrieb des Schaltgerätes unterbrechbar ist, wenn das Kontaktaufbrechmittel (6) ausgelöst worden ist.

15. Schaltgerät, welches zum sicheren Schalten von Verbrauchern das Verfahren nach einem der Ansprüche 1 bis 7 durchführt, wobei das Schaltgerät ein Schütz oder ein Leistungsschalter oder ein Kompaktabzweig ist.

16. Schaltgerät zum sicheren Schalten von Verbrauchern mit einer Vorrichtung nach einem der Ansprüche 8 bis 15, wobei das Schaltgerät ein Schütz oder ein Leistungsschalter oder ein Kompaktabzweig ist.

17. Schaltgerät nach Anspruch 15 oder 16, **dadurch gekennzeichnet, dass** das Schaltgerät ein dreipoliges Schaltgerät mit drei Hauptkontakten zum Ein- und Ausschalten von drei Strombahnen mit einem Steuermagneten ist.

## Claims

1. Method for safe operation of a switching device having at least one main contact which can be connected and disconnected and has contact pieces and a moving contact link, and having at least one control magnet with a moving armature which acts on the contact link during connection and disconnection such that the corresponding main contact is closed and opened, and with a switching contact (4) being provided, which has an ON state and an OFF state corresponding to a closed position and an open position of the armature,
**characterized by** the following steps:
a) production of an electrical drive signal for initiation of a contact breaking-open means (6) on connection and/or disconnection of the control magnet, with the drive signal being emitted such that it is outside the ON state of the switching contact (4) during normal operation of the switching device, and
b) initiation of the contact breaking-open means (6) during faulty operation of the switching means if the switching contact (4) remains or has remained in the ON state on connection or disconnection of the control magnet, in that the switching contact (4) passes on the drive signal in order to initiate the contact breaking-open means (6).

2. Method according to Claim 1, **characterized in that** the electrical drive signal is produced by means of an OFF-delayed break contact (3).

3. Method for safe operation of a switching device having at least one main contact which can be connected and disconnected and has contact pieces and a moving contact link, and having at least one control magnet with a moving armature which acts on the contact link during connection and disconnection such that the corresponding main contact is closed and opened, and with a switching contact (4) being provided, which has an ON state and an OFF state corresponding to a closed position and an open position of the armature,
**characterized by** the following steps:
a) production of an electrical drive pulse (PL) for possible initiation of a contact breaking-open means (6) on connection and/or disconnection of the control magnet, with the respective time duration (TP, TN) of the drive pulse (PL) being designed such that it occurs at a time within the OFF state of the switching contact (4) during normal operation of the switching device, and
b) initiation of the contact breaking-open means (6), in that the switching contact (4) passes on the drive pulse (PL) if the switching contact (4) remains or has remained in the ON state on connection or disconnection of the control magnet.

4. Method according to Claim 3, **characterized in that** the electrical drive pulse (PL) is delayed by a predetermined value (TV) during disconnection of the switching device.

5. Method according to one of the preceding claims, **characterized in that** the electrical drive signal or the electrical drive pulse (PL) is produced by means of an electronic circuit (8).

6. Method according to Claim 5, **characterized in that** at least one monostable multivibrator (10, 11) and a time delay element (12) are provided for this purpose in the electronic circuit (8).

7. Method according to one of the preceding claims, **characterized in that** further operation of the switching device is interrupted once the contact breaking-open means (6) has been initiated.

8. Apparatus for safe operation of a switching device having at least one main contact which can be connected and disconnected and has contact pieces and a moving contact link, having at least one control magnet which has a moving armature, with the armature acting on the contact link during connection and disconnection such that the corresponding main contact can be closed and opened, and having a switching contact (4) which has an ON state and an OFF state corresponding to a closed position and an open position of the armature,
**characterized**
a) **in that** means are provided for production of an electrical drive signal for initiation of a contact breaking-open means (6) on connection and/or disconnection of the control magnet, with the drive signal being emitted such that it is outside the ON state of the switching contact (4) during normal operation of the switching device, and
b) **in that** means are provided for initiation of the contact breaking-open means (6) during faulty operation of the switching means, if the switching contact (4) remains or has remained in the ON state on connection or disconnection of the control magnet, in that the switching contact (4) passes on the drive signal in order to initiate the contact breaking-open means (6).

9. Apparatus according to Claim 8, **characterized in that** the electrical drive signal can be produced by means of an OFF-delayed break contact (3).

10. Apparatus for safe operation of a switching device having at least one main contact which can be connected and disconnected and has contact pieces and a moving contact link, having at least one control magnet which has a moving armature, with the armature acting on the contact link during connection and disconnection such that the corresponding main contact can be closed and opened, and having a switching contact (4) which has an ON state and an OFF state corresponding to a closed position and an open position of the armature,
**characterized**
a) **in that** means are provided for production of an electrical drive pulse (PL) for possible initiation of a contact breaking-open means (6) on connection and/or disconnection of the control magnet, with the respective time duration (TP, TN) of the drive pulse (PL) being designed such that it still occurs at a time within the OFF state of the switching contact (4) during normal operation of the switching device, and
b) **in that** means are provided for initiation of the contact breaking-open means (6), in that the switching contact (4) passes on the drive pulse (PL) if the switching contact (4) remains or has remained in the ON state on connection or disconnection of the control magnet.

11. Apparatus according to Claim 10, **characterized in that** the electrical drive pulse (PL) can be delayed by a predetermined value (TV) during disconnection of the switching device.

12. Apparatus according to one of Claims 8 to 11, **characterized in that** the electrical drive signal or the electrical drive pulse (PL) can be produced by means of an electronic circuit (8).

13. Apparatus according to Claim 12, **characterized in that** at least one monostable multivibrator (10, 11) and a time delayed element (12) are provided for this purpose in the electronic circuit (8).

14. Apparatus according to one of Claims 8 to 13, **characterized in that** further operation of the switching device can be interrupted once the contact breaking-open means (6) has been initiated.

15. Switching device which carries out the method according to one of Claims 1 to 7 for safe switching of loads, with the switching device being a contactor, a circuit breaker or a compact outgoer.

16. Switching device for safe switching of loads having an apparatus according to one of Claims 8 to 15, with the switching device being a contactor, a circuit breaker or a compact outgoer.

17. Switching device according to Claim 15 or 16, **characterized in that** the switching device is a three-pole switching device having three main contacts for connection and disconnection of three current paths with a control magnet.

## Revendications

1. Procédé destiné à assurer la sécurité de fonctionnement d'un appareil de commutation comprenant au moins un contact principal pouvant être mis en circuit et hors circuit, lequel contact principal présente des pièces de contact et un pont de contact mobile, et comprenant au moins un aimant de commande muni d'un induit mobile, lequel agit sur le pont de contact lors de la mise en circuit et hors circuit de manière à ce que le contact principal correspondant soit fermé et ouvert, et un contact de commutation (4) étant prévu, lequel présente un état MARCHE et un état ARRET correspondant à une position de fermeture et d'ouverture de l'induit,
**caractérisé par** les étapes suivantes :
a) génération d'un signal d'amorçage électrique pour le déclenchement d'un moyen de rupture de contact (6) lors de la mise en circuit et/ou hors circuit de l'aimant de commande, le signal d'amorçage étant produit de manière à ce que celui-ci soit situé en dehors de l'état MARCHE du contact de commutation (4) lors du fonctionnement correct de l'appareil de commutation, et
b) déclenchement du moyen de rupture de contact (6) lors du fonctionnement incorrect du moyen de commutation, lorsque le contact de commutation (4), lors de la mise en circuit ou hors circuit de l'aimant de commande, reste resp. est resté à l'état MARCHE, du fait que le contact de commutation (4) fait passer le signal d'amorçage destiné à déclencher le moyen de rupture de contact (6).

2. Procédé selon la revendication 1, **caractérisé en ce que** le signal d'amorçage électrique est généré au moyen d'un contact de rupteur (3) à retombée temporisée.

3. Procédé destiné à assurer la sécurité de fonctionnement d'un appareil de commutation comprenant au moins un contact principal pouvant être mis en circuit et hors circuit, lequel contact principal présente des pièces de contact et un pont de contact mobile, et comprenant au moins un aimant de commande muni d'un induit mobile, lequel agit sur le pont de contact lors de la mise en circuit et hors circuit de manière à ce que le contact principal correspondant soit fermé et ouvert, et un contact de commutation (4) étant prévu, lequel présente un état MARCHE et un état ARRET correspondant à une position de fermeture et d'ouverture de l'induit,
**caractérisé par** les étapes suivantes :
a) génération d'une impulsion d'amorçage électrique (PL) pour l'éventuel déclenchement d'un moyen de rupture de contact (6) lors de la mise en circuit et/ou hors circuit de l'aimant de commande, la durée respective (TP, TN) de l'impulsion d'amorçage (PL) étant mesurée de manière à ce que celle-ci se trouve temporellement dans l'état ARRET du contact de commutation (4) lors du fonctionnement correct de l'appareil de commutation, et
b) déclenchement du moyen de rupture de contact (6) du fait que le contact de commutation (4) fait passer l'impulsion d'amorçage (PL), lorsque le contact de commutation (4) reste resp. est resté à l'état MARCHE lors de la mise en circuit ou hors circuit de l'aimant de commande.

4. Procédé selon la revendication 3, **caractérisé en ce que** l'impulsion d'amorçage électrique (PL) est temporisée d'une valeur prédéfinie (TV) lors de la mise hors circuit de l'appareil de commutation.

5. Procédé selon l'une quelconque des revendications précédentes, **caractérisé en ce que** le signal d'amorçage électrique resp. l'impulsion d'amorçage électrique (PL) est généré(e) au moyen d'un circuit de commutation électronique (8).

6. Procédé selon la revendication 5, **caractérisé en ce qu'**au moins un étage de bascule (10, 11) monostable et un organe de temporisation (12) sont prévus à cet effet dans le circuit de commutation électronique (8).

7. Procédé selon l'une quelconque des revendications précédentes, **caractérisé en ce que** la poursuite du fonctionnement de l'appareil de commutation est interrompue lorsque le moyen de rupture de contact (6) a été déclenché.

8. Dispositif destiné à assurer la sécurité de fonctionnement d'un appareil de commutation comprenant au moins un contact principal pouvant être mis en circuit et hors circuit, lequel contact principal présente des pièces de contact et un pont de contact mobile, et comprenant au moins un aimant de commande qui présente un induit mobile, l'induit agissant sur le pont de contact lors de la mise en circuit et hors circuit de manière à ce que le contact principal correspondant puisse être fermé et ouvert, et comprenant un contact de commutation (4) qui présente un état MARCHE et un état ARRET correspondant à une position de fermeture et d'ouverture de l'induit,
**caractérisé en ce que**
a) des moyens destinés à générer un signal d'amorçage électrique pour le déclenchement d'un moyen de rupture de contact (6) lors de la mise en circuit et/ou hors circuit de l'aimant de commande prévus, le signal d'amorçage étant produit de manière à ce que celui-ci soit situé en dehors de l'état MARCHE du contact de commutation (4) lors du fonctionnement correct de l'appareil de commutation, et
b) sont prévus des moyens destinés à déclencher le moyen de rupture de contact (6) en fonctionnement incorrect du moyen de commutation, lorsque le contact de commutation (4) reste resp. est resté en état MARCHE lors de la mise en circuit ou hors circuit de l'aimant de commande, du fait que le contact de commutation (4) fait passer le signal d'amorçage pour le déclenchement du moyen de rupture de contact (6).

9. Dispositif selon la revendication 8, **caractérisé en ce que** le signal d'amorçage électrique peut être généré au moyen d'un contact de rupteur (3) à retombée temporisée.

10. Dispositif destiné à assurer la sécurité de fonctionnement d'un appareil de commutation comprenant au moins un contact principal pouvant être mis en circuit et hors circuit, lequel contact principal présente des pièces de contact et un pont de contact mobile, et comprenant au moins un aimant de commande qui présente un induit mobile, l'induit agissant sur le pont de contact lors de la mise en circuit et hors circuit de manière à ce que le contact principal correspondant puisse être fermé et ouvert, et comprenant un contact de commutation (4) qui présente un état MARCHE et un état ARRET correspondant à une position de fermeture et d'ouverture de l'induit,
**caractérisé en ce que**
a) sont prévus des moyens destinés à générer une impulsion d'amorçage électrique (PL) pour le déclenchement éventuel d'un moyen de rupture de contact (6) lors de la mise en circuit et/ou hors circuit de l'aimant de commande, la durée respective (TP, TN) de l'impulsion d'amorçage (PL) étant mesurée de manière à ce que celle-ci se trouve encore temporellement dans l'état ARRET du contact de commutation (4) lors du fonctionnement correct de l'appareil de commutation, et
b) sont prévus des moyens destinés à déclencher le moyen de rupture de contact (6), du fait que le contact de commutation (4) fait passer l'impulsion d'amorçage (PL), lorsque le contact de commutation (4) reste resp. est resté à l'état MARCHE lors de la mise en circuit ou hors circuit de l'aimant de commande.

11. Dispositif selon la revendication 10, **caractérisé en ce que** l'impulsion d'amorçage électrique (PL) peut être temporisée d'une valeur prédéfinie (TV) lors de la mise hors circuit de l'appareil de commutation.

12. Dispositif selon l'une quelconque des revendications 8 à 11, **caractérisé en ce que** le signal d'amorçage électrique resp. l'impulsion d'amorçage électrique (PL) peut être généré(e) au moyen d'un circuit de commutation électronique (8).

13. Dispositif selon la revendication 12, **caractérisé en ce qu'**au moins un étage de bascule (10, 11) monostable et un organe de temporisation (12) sont prévus à cet effet dans le circuit de commutation électronique (8).

14. Dispositif selon l'une quelconque des revendications 8 à 13, **caractérisé en ce que** la poursuite du fonctionnement de l'appareil de commutation peut être interrompue lorsque le moyen de rupture de contact (6) a été déclenché.

15. Appareil de commutation, lequel, pour la sécurité de commutation de récepteurs, exécute le procédé selon l'une quelconque des revendications 1 à 7, l'appareil de commutation étant un contacteur ou un disjoncteur ou un dérivateur compact.

16. Appareil de commutation destiné à assurer la sécurité de commutation de récepteurs, comprenant un dispositif selon l'une quelconque des revendications 8 à 15, l'appareil de commutation étant un contacteur ou un disjoncteur ou un dérivateur compact.

17. Appareil de commutation selon la revendication 15 ou 16, **caractérisé en ce que** l'appareil de commutation est un appareil de commutation tripolaire comprenant trois contacts principaux pour la mise en circuit et hors circuit de trois voies de courant à l'aide d'un aimant de commande.
